# EUROPÄISCHE PATENTSCHRIFT

(11) **EP 2 133 507 B1**
(45) Veröffentlichungstag und Bekanntmachung des Hinweises auf die Patenterteilung: **09.03.2011**
(21) Anmeldenummer: 08010846.7
(22) Anmeldetag: 13.06.2008
(51) Int. Cl.: E21B 7/00, E21B 7/26, E02D 5/34

(54) **Bohrvorrichtung und Bohrverfahren**
Drilling device and drilling method
Dispositif et procédé de forage

(43) Veröffentlichungstag der Anmeldung: 16.12.2009
(73) Patentinhaber: BAUER Maschinen GmbH, 86529 Schrobenhausen (DE)
(72) Erfinder: Stötzer, Erwin Emil, 86551 Aichach (DE); Harthauser, Werner Josef, 86637 Wertingen (DE)
(74) Vertreter: Wunderlich, Rainer

(56) Entgegenhaltungen:
- EP-A- 0 228 138
- EP-A- 1 041 240
- EP-A- 1 614 853
- DE-C1- 4 220 976
- DE-T2- 60 102 255
- GB-A- 2 070 668
- US-A- 6 033 152

## Beschreibung

Die Erfindung betrifft eine Bohrvorrichtung mit einem Mast, einem daran verschiebbar gelagerten Bohrantrieb und einem Bohrelement, das durch den Bohrantrieb drehend angetrieben und entlang des Mastes verfahrbar ist, wobei das Bohrelement einen Endlosschneckenbohrer, der unterhalb des Bohrantriebes angeordnet ist, und eine Verlängerung aufweist, welche mit dem Endlosschneckenbohrer verbunden ist und sich nach oben durch den Bohrantrieb hindurch erstreckt.

Weiterhin betrifft die Erfindung ein Bohrverfahren, bei dem ein Bohrelement mittels eines Bohrantriebes drehend angetrieben und entlang eines Mastes verfahren wird, wobei das Bohrelement einen Endlosschneckenbohrer, der unterhalb des Bohrantriebes angeordnet ist, und eine Verlängerung aufweist, welche mit dem Endlosschneckenbohrer verbunden ist und sich nach oben durch den Bohrantrieb hindurch erstreckt.

Zum Erstellen von Bohrlöchern und insbesondere zum Herstellen von Gründungspfählen ist der Einsatz von sogenannten Endlosschneckenbohrern seit Langem bekannt. Bei einem Endlosschneckenbohrer ist entlang der gesamten Länge der Bohrstange eine Bohrwendel angeordnet, durch welche abgebohrtes Bodenmaterial durch die Drehbewegung aus dem Bohrloch heraus zur Oberfläche gefördert wird. Dabei wird ein Endlosschneckenbohrer über einen Bohrantrieb angetrieben, durch welchen der Endlosschneckenbohrer auch in Bohrrichtung entlang eines üblicherweise vertikal aufgestellten Mastes verfahren wird. Bei diesem bekannten Verfahren wird die Bohrlochtiefe durch die Länge des Endlosschneckenbohrers und die Höhe des Mastes begrenzt.

Zur Erhöhung der Bohrlochtiefe über die Mastlänge beziehungsweise die Länge des Endlosschneckenbohrers hinaus ist es aus der DE 601 02 255 T2 oder der EP 1 614 853 B1 bekannt, an der Oberseite des Endlosschneckenbohrers eine Verlängerungsstange anzuordnen, welche sich durch den Bohrantrieb hindurch nach oben erstreckt. Die Tiefe des Bohrloches kann so etwa um die Länge der Verlängerungsstange vergröβert werden.

Funktionsbedingt kann jedoch an der Verlängerungsstange keine Förderwendel angeordnet werden. Beim Abteufen eines Bohrloches über die Länge des Endlosschneckenbohrers hinaus kann also das abgearbeitete Bodenmaterial nicht mehr durch die Förderwendeln bis zur Oberfläche gefördert werden. Dieses Bodenmaterial sammelt sich somit im Bohrloch oberhalb des Endlosschneckenbohrers im Bereich der Verlängerungsstange an. Dies kann zu einer unerwünschten Verdichtung oder Verblockung des Bohrloches führen, was das anschließende Ziehen des Bohrelementes aus dem Bohrloch erschwert. Zudem kann in diesem Bereich die Wandung des Bohrloches gestört werden, was sich negativ auf die Herstellung eines Gründungselementes in dem Bohrloch durch Verfüllen mit einem Füllmaterial auswirken kann. Um das zu verhindern, muss das Bohrelement intermittierend aus dem Bohrloch gezogen werden, um Bodenmaterial zu entfernen. Dies ist zeitaufwändig.

EP 0 228 138 A2 beschreibt einen Verdrängerbohrer mit einer Bohrschnecke und einem Verdrängerkopf, welcher oberhalb der Bohrschnecke angeordnet ist.

Aus der US 6,033,152 ist ein Bodenverdrängungs- und -verdichtungsbohrer bekannt, welcher einen zentralen Schaft mit daran angeordneten Rollen zur Bodenverdrängung aufweist.

Der Erfindung liegt die **Aufgabe** zugrunde, eine Bohrvorrichtung und ein Bohrerfahren anzugeben, mit denen Bohrlöcher mittels Endlosschneckenbohrern auch über die Länge des Endlosschneckenbohrers hinaus effizient und in guter Qualität hergestellt werden können.

Die Aufgabe wird nach der Erfindung durch eine Bohrvorrichtung mit den Merkmalen des Anspruchs 1 und durch ein Bohrverfahren mit den Merkmalen des Anspruchs 11 gelöst. Bevorzugte Ausführungsformen sind in den jeweils abhängigen Ansprüchen angegeben.

Die erfindungsgemäße Bohrvorrichtung ist dadurch gekennzeichnet, dass zwischen dem Endlosschneckenbohrer und der Verlängerung ein Verdrängerkopf angeordnet ist.

Bei einem Abteufen des Bohrloches über die Länge des Endlosschneckenbohrers hinaus wird das nach oben geförderte Bodenmaterial unmittelbar oberhalb des Endlosschneckenbohrers durch den Verdrängerkopf seitlich in die Bohrlochwandung verdrängt. Es kann sich somit kein Bodenmaterial mehr innerhalb des Bohrloches ansammeln und zu einer Verblockung führen. Vielmehr wird das Bodenmaterial durch den Verdrängerkopf seitlich verdrängt, wobei in positiver Weise die Bohrlochwandung verdichtet und zusätzlich stabilisiert wird. Dies verbessert die Stabilität und Qualität des Bohrloches und es wird einem Einbrechen des Bohrloches aktiv entgegengewirkt. Auf diese Weise kann mit der erfindungsgemäßen Bohrvorrichtung über die Länge des Endlosschneckenbohrers hinaus das Bohrloch in einem Zug abgeteuft werden, bis auch das Ende der Verlängerung erreicht ist. Dies beschleunigt das Erstellen eines Bohrloches mit größeren Tiefen erheblich und die Menge eines abzutransportierenden Aushubs wird zudem verringert.

Grundsätzlich kann die Verlängerung beliebig gestaltet sein. Insbesondere kann die Verlängerung eine Teleskopstange oder eine aus mehreren Segmenten zusammengesetzte Stange sein. Besonders bevorzugt ist es nach der Erfindung, dass die Verlängerung als eine Kellystange mit Mitnehmerleisten an ihrer Außenseite ausgebildet ist. Die Mitnehmerleisten an der Außenseite der zumeist einteiligen Stange stehen mit entsprechenden Mitnehmern einer Abtriebseinrichtung des Bohrantriebes in Wirkverbindung, um ein Drehmoment vom Bohrantrieb auf die Verlängerung zu übertragen. Die Mitnehmerleisten sind parallel zur Bohrachse angeordnet, so dass diese eine axiale Verschiebbarkeit durch den ringförmig ausgestalteten Bohrantrieb erlauben. Zur Übertragung von Axialkräften vom Bohrantrieb auf die Verlängerung können zudem sogenannte Verriegelungstaschen mit quer gerichteten Leistenabschnitten vorgesehen sein.

Zur Erreichung besonders großer Bohrtiefen ist es erfindungsgemäß, dass die Länge des Endlosschneckenbohrers etwa der Länge des Mastes oder eines maximalen Verfahrweges des Bohrantriebes entspricht. Auf diese Weise kann zunächst der maximale Hub des Bohrantriebes, welcher verschiebbar entlang des Mastes ist, ausgenutzt werden. Auf diese Weise kann zunächst ein Bohrloch mit einer Tiefe entsprechend der Länge des Endlosschneckenbohrers effizient erstellt werden.

Für die Erstellung eines Gründungselementes ist es erfindungsgemäß vorteilhaft, dass der Endlosschneckenbohrer und/oder die Verlängerung ein hohles Seelenrohr aufweist. Über das hohle Seelenrohr kann so Füllgut, insbesondere eine aushärtbare Suspension, etwa Beton, nach Abteufen des Bohrloches unmittelbar durch das Bohrelement eingeleitet werden. Hierzu sind am unteren Ende des Endlosschneckenbohrers ein oder mehrere Austrittsöffnungen vorgesehen. Somit kann mit dem Zurückziehen des Endlosschneckenbohrers aus dem Bohrloch gleichzeitig das Bohrloch von unten her verfüllt werden.

An dem erfindungsgemäßen Bohrelement können verschiedenste Verdrängerköpfe zum Einsatz kommen. So können rotationssymmetrische Verdrängerköpfe, zur Bohrachse exzentrische Verdrängerköpfe oder sonstige Verdrängerköpfe zwischen der Verlängerung und dem Endlosschneckenbohrer zum Einsatz kommen.

Besonders bevorzugt ist es nach der Erfindung, dass der Verdrängerkopf einen zylindrischen Verdrängerabschnitt aufweist, dessen Durchmesser etwa dem Bohrdurchmesser entspricht. Der Bohrdurchmesser wird dabei durch den Außendurchmesser der Bohrwendeln am Endlosschneckenbohrer beziehungsweise durch entsprechende radiale Schneidkanten am unteren Ende des Endlosschneckenbohrers vorgegeben. Der Verdrängerabschnitt kann dabei geringfügig kleiner oder auch größer als dieser Bohrdurchmesser sein, abhängig von den Bodeneigenschaften. Ein gleicher Durchmesser ist vorteilhaft, da dies sowohl das Einfahren des Verdrängerkopfes in das Bohrloch als auch das Herausziehen des Endlosschneckenbohrers aus dem Bohrloch vereinfacht.

Erfindungsgemäß ist es dabei vorteilhaft, dass der Verdrängerkopf einen unteren Konusabschnitt aufweist, dessen Durchmesser sich von dem Durchmesser eines Mittenrohres des Endlosschneckenbohrers nach oben zum Durchmesser des Verdrängerabschnitts aufweitet. Hierdurch kann ein allmähliches Einarbeiten des nach oben zum Verdrängerkopf geförderten Bodenmaterials in die Bohrlochwandung erreicht werden. Auch wird das Einführen des Verdrängerkopfes in das Bohrloch erleichtert.

Dies wird nach der Erfindung noch dadurch verbessert, dass an dem unteren Konusabschnitt eine untere Wendel angeordnet ist, durch welche Bodenmaterial beim Bohren nach oben zum Verdrängerabschnitt förderbar ist. Diese untere Wendel erstreckt sich somit auf der konusförmigen Außenfläche des Verdrängerabschnitts und hat dieselbe Förderrichtung der Förderwendel des Endlosschneckenbohrers.

Zudem ist es erfindungsgemäß, dass der Verdrängerkopf einen oberen Konusabschnitt aufweist, dessen Durchmesser sich vom Durchmesser des Verdrängerabschnitts nach oben zur Verlängerung hin verjüngt. Diese Anordnung erlaubt, dass auch von oben auf den Verdrängerkopf fallendes Material in die Verdrängungszone des Verdrängerabschnittes geleitet werden kann.

Dieser Effekt wird erfindungsgemäß noch dadurch verstärkt, dass an dem oberen Konusabschnitt eine obere Wendel angeordnet ist, durch welche Bodenmaterial beim Bohren nach unten zum Verdrängerabschnitt förderbar ist. Diese Wendel hat also eine umgekehrte Steigung im Vergleich zu den Wendeln des Endlosschneckenbohrers oder der Wendel am unteren Konusabschnitt. Die obere Wendel fördert aktiv von oben herabfallendes Bodenmaterial der Zone des Verdrängerabschnittes zu.

Eine bevorzugte Ausführungsform der Erfindung besteht weiter darin, dass der Verdrängerabschnitt und/oder mindestens einer der Konusabschnitte mit Verdrängerelementen belegt sind. Die Verdrängerelemente können aufgeschweißte Leisten oder bogensegmentförmige Elemente sein, welche das Eindrücken oder Einarbeiten des Bodenmaterials in die Bohrlochwand verbessern. Gleichzeitig können die Verdrängerelemente als Verschleißteile dienen, welche bei stärkerer Abarbeitung ohne weiteres austauschbar sind.

Das erfindungsgemäße Bohrverfahren ist dadurch gekennzeichnet, dass in einem ersten Bohrschritt bis zu einer ersten Bohrtiefe, welche der Länge des Endlosschneckenbohrers entspricht, durch den Endlosschneckenbohrer Bodenmaterial an die Oberfläche gefördert wird, und dass in einem zweiten Bohrschritt ab der ersten Bohrtiefe von dem Endlosschneckenbohrer Bohrmaterial dem Verdrängerkopf zugeführt wird, durch welchen Bodenmaterial in eine Bohrlochwandung verdrängt wird.

Mit diesem erfindungsgemäßen Verfahren werden die zuvor beschriebenen Vorteile hinsichtlich Abteufens des Bohrloches über die Länge des Endlosschneckenbohrers hinaus, Stabilisierung der Bohrlochwandung und Vermeidung von Aushub erreicht. Das Bohrloch kann mit diesem Bohrverfahren in einem Zug oder in mehreren Schritten intermittierend erstellt werden, wobei das Bohrelement zu bestimmten Zeit- oder Tiefenabschnitten rückgezogen wird. Hierdurch kann durch das mehrmalige Überfahren der Bohrlochwandung mit dem Verdrängerkopf eine besonders gute Stabilisierung der Bohrlochwandung erreicht werden.

Zum Herstellen eines Gründungselementes ist es nach der Erfindung bevorzugt, dass nach Erreichen der endgültigen Bohrtiefe in das Bohrloch Füllmaterial eingeleitet wird, welches das Gründungselement bildet. Das Füllmaterial kann ein Trockenmaterial, etwa Sand, Kalk oder Ähnliches oder eine aushärtbare Suspension, insbesondere eine Betonmasse, sein. Das Füllmaterial wird dabei vorzugsweise durch ein mittiges Seelenrohr des Endlosschneckenbohrers in das Bohrloch eingeleitet.

Die Erfindung wird nachfolgend anhand von bevorzugten Ausführungsbeispielen weiter erläutert, welche schematisch in den beigefügten Zeichnungen dargestellt sind. In den Zeichnungen zeigen:
- Fig. 1: eine schematische Seitenansicht einer erfindungsgemäßen Bohrvorrichtung zu Beginn des erfindungsgemäßen Bohrverfah- rens;
- Fig. 2: eine schematische Seitenansicht der Bohrvorrichtung von Fig. 1 bei Abschluss des ersten Bohrschrittes;
- Fig. 3: eine schematische Seitenansicht der Vorrichtung von Fig. 1 und Fig. 2 im zweiten Bohrschritt;
- Fig. 4: eine schematische Teildarstellung der erfindungsgemäßen Bohr- vorrichtung während des ersten Bohrschrittes; und
- Fig. 5: eine schematische Teilansicht der erfindungsgemäßen Bohrvor- richtung während des zweiten Bohrschrittes.

In den Figuren 1 bis 3 wird ein erfindungsgemäßes Bohrverfahren zusammen mit einer erfindungsgemäßen Bohrvorrichtung 10 erläutert. Die Bohrvorrichtung 10 weist gemäß Fig. 1 einen etwa vertikal angeordneten Mast 12 auf, welcher über einen Verstellmechanismus 13 an einem Trägergerät 14 verschwenkbar gelagert ist. Das Trägergerät 14 ist im vorliegenden Ausführungsbeispiel als ein Raupenfahrzeug mit einem drehbaren Oberwagen ausgebildet.

Entlang des Mastes 12 ist ein Schlitten 18 in bekannter Weise über einen Seilzugmechanismus verschiebbar gelagert. An dem Schlitten 18 ist ein ringförmiger Bohrantrieb 16 zum Antreiben des stangenförmigen Bohrelementes 20 vorgesehen. Das Bohrelement 20 umfasst in seinem unteren Bereich einen sogenannten Endlosschneckenbohrer 22, welcher aus einem Mittenrohr oder einem Seelenrohr 24 gebildet ist, an dessen Außenseite sich über die nahezu gesamte Länge eine Förderwendel 26 erstreckt. Am unteren Ende des Endlosschneckenbohrers 22 ist in bekannter Weise eine Schneideinrichtung 28 ausgebildet, welche Bodenmaterial abträgt.

Die Länge des Endlosschneckenbohrers 22 ist an die Länge des Mastes 12 angepasst und entspricht in etwa der Länge des Mastes 12. In dem dargestellten Ausführungsbeispiel weist der Mast eine Länge von etwa 20 m auf, während die Länge des Endlosschneckenbohrers etwa 15 m beträgt. Die etwas kürzere Länge des Endlosschneckenbohrers 22 gegenüber der Länge des Mastes 12 ist im Wesentlichen durch die Größe und Erstreckung des Bohrantriebes 16 mit dem Schlitten 18 bedingt.

Am oberen Ende des Endlosschneckenbohrers 22 unterhalb des Bohrantriebes 16 ist ein Verdrängerkopf 40 angeschlossen, welcher nachfolgend im Zusammenhang mit den Figuren 4 und 5 noch näher erläutert wird. Im Anschluss an den Verdrängerkopf 40 ist eine stangenförmige Verlängerung 30 befestigt, welche sich von dem unterhalb des Bohrantriebes 16 angeordneten Verdrängerkopf 40 durch den ringförmigen Bohrantrieb 16 hindurch nach oben erstreckt. An der Außenseite der Verlängerung 30 sind in Art einer Kellystange in Bohrrichtung längs verlaufende Mitnehmerleisten 32 angeordnet. Über diese Mitnehmerleisten 32 kann das Drehmoment des Bohrantriebes 16 auf die Verlängerung 30 und damit das Bohrelement 20 insgesamt übertragen werden. Die Mitnehmerleisten 32 erlauben weiter in bekannter Weise eine axiale Verschiebbarkeit der Verlängerung 30 gegenüber dem Bohrantrieb 16 bei gleichzeitiger Drehmomentübertragung.

In einem ersten Bohrschritt gemäß Fig. 2 wird ein Bohrloch 6 abgeteuft, bis das obere Ende des Endlosschneckenbohrers 22 erreicht wird. Während dieses ersten Bohrschrittes wird von der Schneideinrichtung 28 abgearbeitetes Bodenmaterial durch die Förderwendeln 26 nach oben aus dem Bohrloch 6 gefördert. Zu Ende des ersten Bohrschrittes ist der Bohrantrieb 16 maximal verfahren, also von seiner oberen Ausgangsposition gemäß Fig. 1 in seine untere Endposition am unteren Ende des Mastes. Um das Bohrloch 6 nunmehr weiter abzuteufen, wird bei nunmehr feststehendem Bohrantrieb 16 das Bohrelement 20 über die Verlängerung 30 weiter nach unten gefahren. Der Vortrieb in Bohrrichtung kann dabei maßgeblich durch das Gewicht des Bohrelementes 20 und die Vortriebswirkung der Förderwendeln 26 bewirkt werden. Der Bohrantrieb 16 kann aber alternativ auch rückgestellt werden und die Verlängerung 30 aktiv in Bohrrichtung verfahren.

In diesem zweiten Bohrabschnitt kann das abgearbeitete Bodenmaterial von den Förderwendeln 26 des Endlosschneckenbohrers 22 nicht mehr bis zur Oberfläche gefördert werden. Damit es im Bereich der nunmehr in das Bohrloch 6 eingefahrenen stangenförmigen Verlängerung 30 keine Verblockung gibt, wird dieses abgearbeitete Bodenmaterial in erfindungsgemäßer Weise durch den Verdrängerkopf 40 seitlich in die Bohrlochwandung verdrängt. Nach Abschluss des zweiten Bohrschrittes, bei dem die stangenförmige Verlängerung gemäß Fig. 3 in ihre untere Endposition gefahren ist, kann über einen Suspensionsanschluss 34 am oberen Ende der Verlängerung 30 über den hohlen Innenraum der Verlängerung 30 und des Seelenrohres 24 ein Füllgut in das Bohrloch 6 am unteren Ende des Endlosschneckenbohrers 22 eingeleitet werden.

In Fig. 4 ist das erfindungsgemäße Bohrverfahren während des ersten Bohrschrittes dargestellt. Hierbei wird durch den Endlosschneckenbohrer 22 in den Boden 2 ein Bohrloch 6 eingebracht. Abgearbeitetes Bodenmaterial 4 wird aus dem Bohrloch 6 durch die Förderwendeln 26 nach oben zu einer Oberfläche 3 gefördert. Von hier kann das abgearbeitete Bodenmaterial 4 in bekannter Weise entfernt und abtransportiert werden.

Am oberen Ende des mittigen Seelenrohres 24 des Endlosschneckenbohrers 22 ist eine Rohrverbindung 25 angeordnet, an welchem der hier nicht dargestellte Verdrängerkopf 40 drehfest angekoppelt wird.

Nach Abschluss des ersten Bohrschrittes, wenn der maximale Verfahrweg des Bohrantriebes 16 erreicht ist und der Endlosschneckenbohrer 22 mit seiner gesamten Länge in den Boden 2 eingefahren ist, wird gemäß Fig. 5 nunmehr nach oben gefördertes Bodenmaterial 4 durch den Verdrängerkopf 40 seitlich in die Bohrlochwandung 7 eingearbeitet.

Der Verdrängerkopf 40 weist in dem bevorzugten Ausführungsbeispiel einen etwa mittigen, zylindrischen Verdrängerabschnitt 42 auf, an dessen Außenseite leistenförmige Verdrängerelemente 44 angeordnet sind. Unterhalb des Verdrängerabschnittes 42 ist ein unterer Konusabschnitt 46 angeordnet, der an seiner Außenseite mit einer unteren Wendel 48 versehen ist. Die untere Wendel 48 dient zum Fördern des abgearbeiteten Bodenmaterials 4 in den Bereich des Verdrängerabschnittes 42.

Der umgekehrt kegelförmige untere Konusabschnitt 46 ist über die Rohrverbindung 25 drehfest mit dem Endlosschneckenbohrer 22 verbunden. Dabei erweitert sich der Durchmesser des unteren Konusabschnittes 46 von dem Durchmesser des Seelenrohres 24 kontinuierlich zum Durchmesser des zylindrischen Verdrängerabschnittes 42.

In umgekehrter Weise ist oberhalb des Verdrängerabschnittes 42 ein oberer Konusabschnitt 50 mit einer oberen Wendel 52 angeordnet. Die obere Wendel 52 hat eine entgegengesetzte Förderrichtung zur unteren Wendel 48, so dass bei der üblichen Bohrdrehrichtung Bodenmaterial von der oberen Wendel 52 nach unten zum mittigen Verdrängerabschnitt 42 gefördert wird.

Der obere Konusabschnitt 50 weist eine regelmäßige Kegelform auf, dessen Durchmesser sich vom Durchmesser des Verdrängerabschnittes 42 gleichmäßig nach oben bis etwa zum Durchmesser der stangenförmigen Verlängerung 30 verjüngt. Die stangenförmige Verlängerung 30 ist über eine obere Rohrverbindung drehfest mit dem Verdrängerkopf 40 verbunden.

## Patentansprüche

1. Bohrvorrichtung mit
- einem Mast (12),
- einem daran verschiebbar gelagerten Bohrantrieb (16) und
- einem Bohrelement (20), das durch den Bohrantrieb (16) drehend angetrieben und entlang des Mastes (12) verfahrbar ist,
- wobei das Bohrelement (20)
-- einen Endlosschneckenbohrer (22) mit Förderwendel (26) und Schneideinrichtung (28) zum Abtragen von Bodenmaterial, der unterhalb des Bohrantriebes (16) angeordnet ist und dessen Länge etwa der Länge des Mastes (12) oder eines maximalen Verfahrweges des Bohrantriebes (16) entspricht, und
-- eine Verlängerung (30) aufweist, welche mit dem Endlosschneckenbohrer (22) verbunden ist und sich nach oben durch den Bohrantrieb (16) hindurch erstreckt, und
wobei
- an einer Außenseite der Verlängerung (30) Mitnehmerleisten (32) zur Übertragung eines Drehmomentes des Bohrantriebs (16) angeordnet sind und
- zwischen dem Endlosschneckenbohrer (22) und der Verlängerung (30) ein Verdrängerkopf (40) angeordnet ist.

2. Bohrvorrichtung nach Anspruch 1,
**dadurch gekennzeichnet,**
**dass** die Verlängerung (3) als eine Teleskopstange mit Mitnehmerleisten (32) an ihrer Außenseite ausgebildet ist.

3. Bohrvorrichtung nach Anspruch 1 oder 2,
**dadurch gekennzeichnet,**
**dass** der Endlosschneckenbohrer (22) und/oder die Verlängerung (30) ein hohles Seelenrohr (24) aufweisen.

4. Bohrvorrichtung nach einem der Ansprüche 1 bis 3,
**dadurch gekennzeichnet,**
**dass** der Verdrängerkopf (40) einen zylindrischen Verdrängerabschnitt (42) aufweist, dessen Durchmesser etwa dem Bohrdurchmesser entspricht.

5. Bohrvorrichtung nach Anspruch 4,
**dadurch gekennzeichnet,**
**dass** der Verdrängerkopf (40) einen unteren Konusabschnitt (46) aufweist, dessen Durchmesser sich vom Durchmesser eines Mittenrohres des Endlosschneckenbohrers (22) nach oben zum Durchmesser des Verdrängerabschnittes (42) aufweitet.

6. Bohrvorrichtung nach Anspruch 5,
**dadurch gekennzeichnet,**
**dass** an dem unteren Konusabschnitt (46) eine untere Wendel (48) angeordnet ist, durch welche Bodenmaterial (4) beim Bohren nach oben zum Verdrängerabschnitt (42) förderbar ist.

7. Bohrvorrichtung nach einem der Ansprüche 4 bis 6,
**dadurch gekennzeichnet,**
**dass** der Verdrängerkopf (40) einen oberen Konusabschnitt (50) aufweist, dessen Durchmesser sich vom Durchmesser des Verdrängerabschnittes (42) nach oben zur Verlängerung (30) hin verjüngt.

8. Bohrvorrichtung nach Anspruch 7,
**dadurch gekennzeichnet,**
**dass** an dem oberen Konusabschnitt (50) eine obere Wendel (52) angeordnet ist, durch welche Bohrmaterial (4) beim Bohren nach unten zum Verdrängerabschnitt (42) förderbar ist.

9. Bohrvorrichtung nach einem der Ansprüche 4 bis 8,
**dadurch gekennzeichnet,**
**dass** der Verdrängerabschnitt (42) und/oder mindestens einer der Konusabschnitte (46, 50) mit Verdrängerelementen (44) belegt ist.

10. Bohrvorrichtung nach einem der Ansprüche 1 bis 9,
**dadurch gekennzeichnet,**
**dass** der Verdrängerkopf (40) über Rohrverbindungen (25) an den Endlosschneckenbohrer (22) und die Verlängerung (30) angeschlossen ist.

11. Bohrverfahren, insbesondere mit einer Bohrvorrichtung (10) nach einem der Ansprüche 1 bis 10,
bei dem ein Bohrelement (20) mittels eines Bohrantriebes (16) drehend angetrieben und entlang eines Mastes (12) verfahren wird, wobei das Bohrelement (20) einen Endlosschneckenbohrer (22) mit Förderwendel (26) und Schneideinrichtung (28) zum Abtragen von Bodenmaterial, der unterhalb des Bohrantriebes (16) angeordnet ist, und eine Verlängerung (30) aufweist, welche mit dem Endlosschneckenbohrer (22) verbunden ist und sich nach oben durch den Bohrantrieb (16) hindurch erstreckt, wobei an einer Außenseite der Verlängerung (30) Mitnehmerleisten (32) zur Übertragung eines Drehmomentes des Bohrantriebs (16) angeordnet sind,
**dadurch gekennzeichnet,**
**dass** in einem ersten Bohrschritt bis zu einer ersten Bohrtiefe, welche etwa der Länge des Endlosschneckenbohrers (22) entspricht und bei welcher der Bohrantrieb (16) seine untere Endposition am unteren Ende des Mastes (12) erreicht hat, durch den Endlosschneckenbohrer (22) Bodenmaterial (4) an die Oberfläche (3) gefördert wird, und
**dass** in einem zweiten Bohrschritt ab der ersten Bohrtiefe von dem Endlosschneckenbohrer (22) Bodenmaterial (4) einem Verdrängerkopf (40) zwischen dem Endlosschneckenbohrer (22) und der Verlängerung (30) zugeführt wird, durch welchen das Bodenmaterial (4) in eine Bohrlochwandung (7) verdrängt wird.

12. Verfahren zum Herstellen eines Gründungselementes,
**dadurch gekennzeichnet,**
**dass** ein Bohrloch (6) mit dem Bohrverfahren nach Anspruch 11 hergestellt wird und dass nach Erreichen der endgültigen Bohrtiefe in das Bohrloch (6) Füllmaterial eingeleitet wird, welches das Gründungselement bildet.

## Claims

1. A drilling rig, comprising
- a mast (12),
- a drilling drive (16) displaceably mounted thereon and
- a drilling element (20) which can be rotatably driven and moved along the mast (12) by said drilling drive (16),
- which drilling element (20) has
-- a continuous screw auger (22) having a feed helix (26) and cutting unit (28) for removing earth material and which continuous screw auger is disposed below the drilling drive (16) and the length is approximately equal to the length of the mast or to a maximum travel distance of the drilling drive (16), and
-- an extension (30) which is connected to said continuous screw auger (22) and extends upwardly through the drilling drive (16),
**wherein**
- on a outside surface of the extension (30) are disposed drive pins (32) for transmitting a torque of the drilling drive (16) and
- a displacement head (40) is disposed between said continuous screw auger (22) and said extension (30).

2. The drilling rig as defined in claim 1,
**characterized in that**
the extension (30) is configured as a telescopic bar having drive pins (32) on the outside thereof.

3. The drilling rig as defined in claim 1 or claim 2,
**characterized in that**
the continuous screw auger (22) and/or the extension (30) has a hollow core conduit (24).

4. The drilling rig as defined in any one of claims 1 to 3,
**characterized in that**
the displacement head (40) has a cylindrical displacement section (42), the diameter of which is approximately equal to the drill diameter.

5. The drilling rig as defined in claim 4,
**characterized in that**
the displacement head (40) has a lower conical section (46), the diameter of which increases from the diameter of a central conduit of said continuous screw auger (22) upwardly to the diameter of said displacement section (42).

6. The drilling rig as defined in claim 5,
**characterized in that**
a lower helix (48) is disposed at the lower conical section (46), which helix causes earth material (4) to be transported upwardly to the displacement section (42) during the drilling operation.

7. The drilling rig as defined in any one of claims 4 to 6,
**characterized in that**
the displacement head (40) has an upper conical section (50), the diameter of which decreases from the diameter of said displacement section (42) upwardly toward said extension (30).

8. The drilling rig as defined in claim 7,
**characterized in that**
an upper helix (52) is disposed at said upper conical section (50), which helix causes drilling material (4) to be transported downwardly to the displacement section (42) during the drilling operation.

9. The drilling rig as defined in any one of claims 4 to 8,
**characterized in that**
said displacement section (42) and/or at least one of said conical sections (46, 50) are provided with displacement elements (44).

10. The drilling rig as defined in any one of claims 1 to 9,
**characterized in that**
the displacement head (40) is coupled on the continuous screw auger (22) and the extension (30) by conduit unions (25).

11. A drilling method, particularly one implementing a drilling rig (10) as defined in any one of claims 1 to 10,
wherein a drilling element (20) is caused to rotate and is moved along a mast (12) by means of a drilling drive (16) with the drilling element (20) having a continuous screw auger (22) with a feed helix (26) and cutting unit (28) for removing earth material and which continuous screw auger is disposed below the drilling drive system (16) and having an extension (30) which is connected to said continuous screw auger (22) and extends upwardly through the drilling drive (16), on the outside of the extension (30) being disposed drive pins (32) for transmitting a torque of the drilling drive (16),
**characterized in that**
in a first drilling step continuing to a first drilling depth which is approximately equal to the length of said continuous screw auger (22) and at which depth the drilling drive has reached its lower end position at the bottom end of the mast, earth material (4) is transported by said continuous screw auger (22) to the surface (3), and in a second drilling step starting from said first drilling depth of said continuous screw auger (22), earth material (4) is fed to said displacement head (40) disposed between said continuous screw auger (22) and said extension (30), by means of which the earth material (4) is forced into a wall (7) of a bore hole.

12. A method for the production of a foundation element,
**characterized in that**
a bore hole (6) is produced by the drilling method as defined in claim 11 and when the final drilling depth has been achieved, filling material is placed in the bore hole (6) to form the foundation element.

## Revendications

1. Dispositif de forage avec
- un mât (12),
- un entraînement (16) de forage monté mobile sur celui-ci, et
- un élément de forage (20) qui est entraîné en rotation par l'entraînement (16) et peut se déplacer le long du mât (12),
- dans lequel l'élément de forage (20)
- comprend une tarière (22) à vis sans fin avec une spire de transport (26) et un dispositif tranchant (28) pour excaver le matériau du sol, qui est placée au-dessous de l'entraînement (16) de forage et dont la longueur correspond approximativement à la longueur du mât (12) ou d'une course de déplacement maximale de l'entraînement (16) de forage, et
- un prolongement (30) qui est relié à la tarière (22) à vis sans fin et s'étend vers le haut à travers l'entraînement (16) de forage, et
dans lequel
- sur une face extérieure du prolongement (30) sont placées des barres d'entraînement (32) afin de transmettre un couple de rotation de l'entraînement (16) de forage, et
- entre la tarière (22) à vis sans fin et le prolongement (30) est placée une tête de refoulement (40).

2. Dispositif de forage selon la revendication 1, ***caractérisé en ce que*** le prolongement (3) est conformé en tige télescopique avec des barres d'entraînement (32) sur sa face extérieure.

3. Dispositif de forage selon la revendication 1 ou 2, ***caractérisé en ce que*** la tarière (22) à vis sans fin et/ou le prolongement (30) comprend/comprennent un tube à âme creuse (24).

4. Dispositif de forage selon l'une quelconque des revendications 1 à 3, ***caractérisé en ce que*** la tête de refoulement (40) comprend une section de refoulement cylindrique (42) dont le diamètre correspond approximativement au diamètre de forage.

5. Dispositif de forage selon la revendication 4, ***caractérisé en ce que*** la tête de refoulement (40) comprend une section inférieure conique (46) dont le diamètre s'élargit vers le haut à partir du diamètre d'un tube central de la tarière (22) à vis sans fin pour atteindre le diamètre de la section de refoulement (42).

6. Dispositif de forage selon la revendication 5, ***caractérisé en ce que*** sur la section inférieure conique (46) est placée une spire inférieure (48) par laquelle, pendant le forage, le matériau du sol (4) peut être transporté vers le haut en direction de la section de refoulement (42).

7. Dispositif de forage selon l'une quelconque des revendications 4 à 6, ***caractérisé en ce que*** la tête de refoulement (40) comprend une section supérieure conique (50) dont le diamètre diminue vers le haut en direction du prolongement (30) en partant du diamètre de la section de refoulement (42).

8. Dispositif de forage selon la revendication 7, ***caractérisé en ce que*** sur la section supérieure conique (50) est placée une spire supérieure (52) par laquelle, pendant le forage, le matériau du forage (4) peut être transporté vers le bas en direction de la section de refoulement.

9. Dispositif de forage selon l'une quelconque des revendications 4 à 8, ***caractérisé en ce que*** la section de refoulement (42) et/ou au moins l'une des sections coniques (46, 50) est munie d'éléments de refoulement (44).

10. Dispositif de forage selon l'une quelconque des revendications 1 à 9, ***caractérisé en ce que*** la tête de refoulement (40) est raccordée par des conduits de jonction (25) à la tarière (22) à vis sans fin et au prolongement (30).

11. Procédé de forage, en particulier avec un dispositif de forage (10) selon l'une quelconque des revendications 1 à 10,
dans lequel un élément de forage (20) est entraîné en rotation au moyen d'un entraînement (16) de forage et est déplacé le long d'un mât (12), dans lequel l'élément de forage (20) comprend une tarière (22) à vis sans fin avec une spire de transport (26) et un dispositif tranchant (28) pour excaver le matériau du sol, qui est placée au-dessous de l'entraînement (16) de forage, et un prolongement (30) qui est relié à la tarière (22) à vis sans fin et s'étend vers le haut à travers l'entraînement (16) de forage, dans lequel sur une face extérieure du prolongement (30) sont placées des barres d'entraînement (32) afin de transmettre un couple de rotation de l'entraînement (16) de forage,
***caractérisé***
***en ce que****,* dans une première étape du forage jusqu'à une première profondeur de forage qui correspond approximativement à la longueur de la tarière (22) à vis sans fin et à laquelle l'entraînement (16) de forage a atteint sa position d'extrémité inférieure à l'extrémité inférieure du mât (12), du matériau du sol (4) est transporté jusqu'à la surface (3) par la tarière (22) à vis sans fin, et
***en ce que**,* dans une deuxième étape du forage à partir de la première profondeur de forage, du matériau du sol (4) est envoyé par la tarière (22) à vis sans fin à une tête de refoulement (40) située entre la tarière (22) à vis sans fin et le prolongement (30), tête par laquelle le matériau de sol (4) est refoulé dans une paroi (7) du trou de forage.

12. Procédé de réalisation d'un élément de fondation,
***caractérisé***
***en ce qu*'**un trou de forage (6) est réalisé par le procédé de forage selon la revendication 11 et *en ce que,* quand on atteint la profondeur de forage finale, un matériau de remplissage est introduit dans le trou de forage (6) pour former l'élément de fondation.
